# EUROPÄISCHE PATENTSCHRIFT

(11) **EP 3 111 512 B1**
(45) Veröffentlichungstag und Bekanntmachung des Hinweises auf die Patenterteilung: **15.05.2019**
(21) Anmeldenummer: 15701371.5
(22) Anmeldetag: 28.01.2015
(51) Int. Cl.: H01R 4/32, H01R 4/22, H01R 13/46, H01R 13/50

(54) **MANTELKLEMME ZUM HERSTELLEN EINES ELEKTRISCHEN KONTAKTS**
MANTLE TERMINAL FOR ESTABLISHING ELECTRIC CONTACT
BORNE À CHEMISE SERVANT À ÉTABLIR UN CONTACT ÉLECTRIQUE

(30) Priorität: 28.02.2014 DE 102014102659
(43) Veröffentlichungstag der Anmeldung: 04.01.2017
(73) Patentinhaber: Phoenix Contact GmbH & Co. KG, 32825 Blomberg (DE)
(72) Erfinder: EISERT, Klaus, 32825 Blomberg (DE)
(74) Vertreter: Patentship Patentanwaltsgesellschaft mbH
(86) Internationale Anmeldenummer: PCT/EP2015/051705
(87) Internationale Veröffentlichungsnummer: WO 2015/128149

(56) Entgegenhaltungen:
- EP-A1- 0 209 452
- EP-A1- 1 058 345
- WO-A1-2015/063296
- FR-A1- 2 215 713
- FR-A1- 2 491 687
- FR-A1- 2 725 078
- US-A- 4 375 311
- US-A- 4 714 434
- US-A- 5 147 219
- US-A1- 2006 183 382
- US-B1- 7 361 841
- US-B1- 8 277 263

## Beschreibung

Die vorliegende Erfindung betrifft eine Mantelklemme zum Herstellen eines leitenden Kontaktes, die einen u-förmigen Gewindebolzen zum Einlegen eines Kabels und eine Hutmutter zum Aufschrauben auf den Gewindebolzen umfasst.

Mantelklemmen sind in der elektrischen Installationstechnik seit Jahrzehnten in unterschiedlichen Versionen bekannt. Bei Mantelklemmen ist der Gewindebolzen axial geschlitzt, so dass eine nach oben geöffnete u-förmige Gabel aus den beiden seitlichen Gewindekalotten entsteht. Darin lassen sich Drähte oder Leitungsenden einlegen und durch eine geschlitzte Hutmutter festklemmen. Leiterschonende Versionen arbeiten mit verlierbaren Unterlegscheiben oder im Fall einer Hutmutter-Schraube mit innenliegendem, freigedrehten Zapfen, um auch zentralen Druck auf die Leiter auszuüben. Die Hutmutter ist verlierbar. Dies kann bei beengten und schwierig zugänglichen Anschlussräumen zum Verlust der Mutter führen. Die metallische Hutmutter ist wegen der erforderlichen Bedienbarkeit nicht berührgeschützt.

Die Druckschrift DE 689 525 A beschreibt in diesem Zusammenhang eine Mantelklemme für elektrische Leitungen mit einem im Mantelboden drehbar gelagertem Druckstück und mit Verriegelung von Mantel und Fußstück.

In der Druckschrift US 4,375,311 A ist ein zylinderförmiger Bolzen mit einer Ausnehmung offenbart, in welche ein Kabel eingelegt werden kann, wobei auf den Bolzen eine Kappe aufgeschraubt werden kann.

Es ist die der Erfindung zugrundeliegende Aufgabe, einen technischen Gebrauchswert der Mantelklemme zu steigern.

Diese Aufgabe wird durch den Gegenstand mit den Merkmalen nach dem unabhängigen Anspruch gelöst. Vorteilhafte Ausführungsformen der Erfindung sind Gegenstand der abhängigen Ansprüche.

Gemäß einem Aspekt der Erfindung wird die Aufgabe durch eine Mantelklemme zum Herstellen eines leitenden Kontaktes gelöst, die einen u-förmigen Gewindebolzen zum Einlegen eines Kabels und eine Hutmutter zum Aufschrauben auf den Gewindebolzen umfasst, mit einem Isolierkörper, in dem die Hutmutter drehbar gelagert ist, mit einem seitlichen Steckabschnitt; und einer Sockelplatte, auf der der Gewindebolzen befestigt ist, mit einer seitlichen Aufnahme zum unverlierbaren Aufnehmen des seitlichen Steckabschnitts des Isolierteils. Dadurch wird beispielsweise der technische Vorteil erreicht, dass sich die Hutmutter nicht ungewollt von der Mantelklemme lösen kann und gleichzeitig durch den Isolierkörper berührgeschützt ist.

In einer vorteilhaften Ausführungsform der Mantelklemme ist der seitliche Steckabschnitt des Isolierkörpers in der Aufnahme in Aufnahmerichtung verschiebbar. Dadurch wird beispielsweise der technische Vorteil erreicht, dass der Isolierkörper nach oben bewegt werden kann und der u-förmigen Gewindebolzen freigegeben wird, ohne dass der Steckabschnitt die Aufnahme verlässt.

In einer weiteren vorteilhaften Ausführungsform der Mantelklemme ist der seitliche Steckabschnitt mittels eines Filmscharniers an dem Isolierkörper befestigt. Dadurch wird beispielsweise der technische Vorteil erreicht, dass die Hutmutter weggeklappt werden kann und das Einlegen des Kabels erleichtert wird.

In einer weiteren vorteilhaften Ausführungsform der Mantelklemme ist der Steckabschnitt des Isolierkörpers drehbar in der Aufnahme gelagert. Dadurch wird beispielsweise der technische Vorteil erreicht, dass die Hutmutter seitlich weggedreht werden kann und das Einlegen des Kabels erleichtert wird.

In einer weiteren vorteilhaften Ausführungsform der Mantelklemme ist der seitliche Steckabschnitt des Isolierkörpers parallel zur Drehachse der Hutmutter angeordnet. Dadurch wird beispielsweise der technische Vorteil erreicht, dass ein leichtes Aufsetzen der Hutmutter auf den Gewindebolzen ermöglicht wird.

In einer weiteren vorteilhaften Ausführungsform der Mantelklemme erstreckt sich die Aufnahme über eine gesamte Breite der Sockelplatte. Dadurch wird beispielsweise der technische Vorteil erreicht, dass eine Aufnehme mit hoher Stabilität erreicht wird.

In einer weiteren vorteilhaften Ausführungsform der Mantelklemme umfasst der Isolierkörper eine Öffnung mit einem umlaufenden Kragen zum Drehen der Hutmutter mittels eines Werkzeugs. Dadurch wird beispielsweise der technische Vorteil erreicht, dass die Berührsicherheit der Mantelklemme verbessert wird.

In einer weiteren vorteilhaften Ausführungsform der Mantelklemme ist die Hutmutter gewindelos in dem Isolierkörper gelagert. Dadurch wird beispielsweise der technische Vorteil erreicht, dass eine Haftpassung erzielt wird und die Hutmutter durch gegenseitig entsprechende Halterungsmaßnahmen verankert sein kann, wie beispielsweise durch eine umlaufend Wulst und Rille.

In einer weiteren vorteilhaften Ausführungsform der Mantelklemme umfasst die Mantelklemme ein Rastmittel zum unverlierbaren Befestigen des Isolierkörpers an der Sockelplatte beim Einschieben des seitlichen Steckabschnitts in die Aufnahme. Dadurch wird beispielsweise der technische Vorteil erreicht, dass die Hutmutter auf einfache Weise durch Einstecken des Steckabschnittes in die Aufnahme unverlierbar verbunden werden kann.

In einer weiteren vorteilhaften Ausführungsform der Mantelklemme weist die Aufnahme eine zylindrische Form auf. Dadurch wird beispielsweise der technische Vorteil erreicht, dass der Isolierkörper drehbar gelagert ist.

In einer weiteren vorteilhaften Ausführungsform der Mantelklemme ist die Aufnahme im Querschnitt rechteckig. Dadurch wird beispielsweise der technische Vorteil erreicht, dass ein Verdrehen des Isolierkörpers verhindert wird.

In einer weiteren vorteilhaften Ausführungsform der Mantelklemme umfasst der Isolierkörper ein Druckstück zum Drücken auf das Kabel in dem Gewindebolzen. Dadurch wird beispielsweise der technische Vorteil erreicht, dass der leitende Kontakt verbessert wird.

In einer weiteren vorteilhaften Ausführungsform der Mantelklemme umfasst das Druckstück ein Sägezahnprofil zum Befestigen des Druckstücks in einer Druckstückaufnahme des Isolierkörpers. Dadurch wird beispielsweise der technische Vorteil erreicht, dass das Drückstück durch Einpressen an dem Isolierkörper befestigt werden kann.

In einer weiteren vorteilhaften Ausführungsform der Mantelklemme umfasst der Isolierkörper zwei Druckstückaufnahmen, die diametral gegenüberliegen. Dadurch wird beispielsweise der technische Vorteil erreicht, dass das Druckstück beidseitig Kräfte auf den Isolierkörper übertragen kann.

In einer weiteren vorteilhaften Ausführungsform der Mantelklemme umfasst der Isolierkörper ein aufrastbares Schild zum Anbringen einer Beschriftung. Dadurch wird beispielsweise der technische Vorteil erreicht, dass auf einfache Weise eine Leiterbeschriftung angebracht werden kann.

Ausführungsbeispiele der Erfindung sind in den Zeichnungen dargestellt und werden im Folgenden näher beschrieben.

Es zeigen:
- Fig. 1: eine schematische Ansicht einer Mantelklemme; und
- Fig. 2: eine schematische Ansicht einer weiteren Mantelklemme.

Fig. 1 zeigt eine schematische Ansicht einer Mantelklemme 100. Die Mantelklemme 100 dient zum Herstellen eines leitenden Kontaktes. Die Mantelklemme 100 umfasst einen u-förmigen Gewindebolzen 101 mit einem Außengewinde und einem Schlitz 121 zum Einlegen eines Kabels und eine Hutmutter 103 mit einem Innengewinde zum Aufschrauben auf den Gewindebolzen 101, um das Kabel zwischen dem Gewindebolzen 101 der Hutmutter 103 einzuklemmen. Der Gewindebolzen 101 ist auf einer Sockelplatte 111 befestigt. Die Sockelplatte 111 kann aus einem Kunststoffformteil gebildet sein.

Die Hutmutter 103 ist in einem Isolierkörper 105 in einer zylindrischen Aussparung drehbar ohne Gewinde gelagert. In dem Isolierkörper 105, der aus einem thermoplastischen Kunststoff gebildet sein kann, ist die Hutmutter 103 mit Haftpassung mäßig gängig drehbar und durch gegenseitig entsprechende Halterungsmaßnahmen verankert, beispielsweise durch eine an der Innenseite umlaufende Wulst und eine Rille auf der Außenseite der Hutmutter 103.

Der Isolierkörper 105 umfasst einen seitlichen Steckabschnitt 107, der in eine Aufnahme 109 der Sockelplatte 111 eingesetzt wird. Die Aufnahme 109 wird durch eine zylindrische Öffnung in einem Abschnitt der Sockelplatte 111 gebildet. Der Steckabschnitt 107 des Isolierteils 105 und die Aufnahme 109 der Sockelplatte 111 verlaufen parallel zur Drehachse der Hutmutter 103.

Der Isolierkörper 105 umfasst eine Öffnung 127, die einen Schraubendreherschlitz 123 der Hutmutter 103 kreisrund freigibt, und mit einem umlaufenden Isolierkragen versehen ist. Der Isolierkragen erhöht einerseits eine Fingerberührsicherheit und verbessert andererseits die Schraubendreherführung. Zusätzlich ist an den topfförmigen Isolierkörper 105 im oberen Teil ein flächiger Ausleger 125 mit Vorrichtungen oder Flächen zum An-/Einbringen von einem aufrastbaren Schild 117 zum Anbringen einer Beschriftung einstückig angeflanscht. Dadurch sind die Anschlussstellen beschriftbar.

An den Ausleger 125 ist der Steckabschnitt 107 in Form eines parallel-axialen Rundstiftes angeformt. Der Steckabschnitt 107 wird in der Aufnahme 109 mit einer entsprechenden Bohrung der Sockelplatte 111 geführt. Die Einheit aus Hutmutter 103 und Isolierkörper 105 wird beim Hoch- oder Niederschrauben mittels eines Schraubendrehers in der Aufnahme 109 nach oben oder unten geführt. Im vollständig hochgedrehten Zustand ist ein Seitwärtsschwenken der Hutmutter 103 um die Achse der Aufnahmerichtung nach rechts oder links möglich und beispielsweise winkelmäßig begrenzt. Das Seitwärtsschwenken des Isolierkörpers 105 ist mittels Pfeilen dargestellt.

Der Steckabschnitt 107 des Isolierkörpers 105 taucht entsprechend tief in die Aufnahme 109 ein, so dass dieser auch im hochgedrehten Zustand unverlierbar geführt bleibt. Zudem kann eine komplett unverlierbare Verrastung des Isolierkörpers 105 an einer geschwenkten Position gebildet sein.

Der Isolierkörper 105 umfasst ein leiterschonendes, bügelförmiges Druckstück 115, das durch ein u-förmiges Stanzteil realisiert ist. Das Druckstück 115 ist an der Stirnfläche poliert, um beim Festziehen die Leiteradern zu schonen. Das Druckstück 115 ist in seitlich herausstehenden Druckstückaufnahmen 119 des nicht-drehbaren Isolierkörpers 105 unverlierbar verrastet ist.

Die diametral angeordneten Druckstückaufnahmen 119 für das Druckstück 115 sind mit herausstehenden Auslegerflügeln derart ausgestaltet, dass zusätzlich ein Berührschutz zu abgemantelten blanken Leitern gegeben ist. Die umgebogenen Endabschnitte des Druckstücks 115 sind mit einem Sägezahnprofil versehen, das Widerhaken bildet, so dass das Druckstücks 115 durch Eindrücken in die Druckstückaufnahme 119 des Isolierkörpers 105 befestigt werden kann.

Weiter können die seitlich herausstehenden Druckstückaufnahmen 119 mit Beschriftungsflächen versehen sein. Der Isolierkörper 105 kann farbig ausgeführt sein, beispielsweise um Phasen oder Spannungsebenen zu markieren. Alle diese Funktionalitäten können durch das Kunststoffteil des Isolierkörpers 105 gelöst werden.

Fig. 2 zeigt eine schematische Ansicht einer weiteren Mantelklemme 100. Die Mantelklemme 100 umfasst ebenfalls einen u-förmigen Gewindebolzen 101 mit einem Schlitz 121 zum Einlegen eines Kabels und eine Hutmutter 103 zum Aufschrauben auf den Gewindebolzen 101, um das Kabel zwischen dem Gewindebolzen 101 der Hutmutter 103 einzuklemmen und einen elektrischen Kontakt herzustellen..

Die Aufnahme 109 der Sockelplatte 111 und der Steckabschnitt 107 des Isolierkörpers 105 weisen eine im Querschnitt rechteckige Form auf, falls eine seitliche Schwenkbewegung anwendungstechnisch oder konstruktiv unerwünscht ist. Der Steckabschnitt 107 bildet eine Führungsscheibe, die gleichfalls das Heben und Senken des Isolierkörpers 105 in der Aufnahme 109 erlaubt. In der hochgeschraubten Position der Hutmutter 103 ist ein Wegklappen der Zylinderpartie des Isolierkörpers 105 zusammen mit der Hutmutter 103 möglich, so dass ein einfaches Einlegen der Leiter erreicht wird. Im oberen Teil des Steckabschnittes 107 ist zu diesem Zweck ein Filmscharnier 113 vorgesehen, das das Wegklappen ermöglicht.

Im Allgemeinen kann auch ein Isolierkörper 105 verwendet werden, der sowohl ein Wegklappen als auch ein seitliches Schwenken der Hutmutter 103 erlaubt. In diesem Fall kann ein dicker Rundstift als Steckabschnitt 107 vorgesehen sein, der im oberen Teil ein Filmscharnier aufweist, so dass die beiden Funktionsweisen des Klappens und Seitwärtsschwenkens realisiert werden können. Dadurch kann eine Zugänglichkeit zu den Leitern in dem u-förmigen Schlitz 121 des Gewindebolzens 101 verbessert werden. In einer weiteren Ausführungsform können zwei parallele Führungszapfen als Steckabschnitt 107 verwendet werden.

Die Mantelklemme 100 ist in der Lage, außer ungeschnittenen Leitern auch mehrere Leiter unterschiedlichster Querschnitte und Drahtarten, wie beispielsweise massiv, mehrdrähtig, feindrähtig, mit oder ohne Aderendhülse, unmittelbar miteinander zu verklemmen. Die Mantelklemme 100 bildet eine anwendungstechnisch robust-sichere Lösung zum Verbinden von Leitern, ohne eine Handhabung beim Anschließen der Leiter zu beinträchtigen. Der Isolierkörper 105 ermöglicht eine Hoch/Runter-Bewegung der Hutmutter 103, ohne dass diese verloren gehen kann. Durch den Isolierkörper 105 ist die Hutmutter 103 beweglich und dennoch unverlierbar gelagert.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben.

### BEZUGSZEICHENLISTE

- 100: Mantelklemme
- 101: Gewindebolzen
- 103: Hutmutter
- 105: Isolierkörper
- 107: Steckabschnitt
- 109: Aufnahme
- 111: Sockelplatte
- 113: Filmscharnier
- 115: Druckstück
- 117: Schild
- 119: Druckstückaufnahme
- 121: Schlitz
- 123: Schraubendreherschlitz
- 125: Ausleger
- 127: Öffnung

## Patentansprüche

1. Mantelklemme (100) zum Herstellen eines leitenden Kontaktes, die einen u-förmigen Gewindebolzen (101) zum Einlegen eines Kabels und eine Hutmutter (103) zum Aufschrauben auf den Gewindebolzen (101) umfasst, mit:
einem Isolierkörper (105), in dem die Hutmutter (103) drehbar gelagert ist, und einer Sockelplatte;
**dadurch gekennzeichnet, dass** der Isolierkörper (105) einen seitlichen Steckabschnitt (107) umfasst; und
die Sockelplatte (111), auf der der Gewindebolzen (101) befestigt ist, mit einer seitlichen Aufnahme (109) zum unverlierbaren Aufnehmen des seitlichen Steckabschnitts (107) des Isolierkörpers (105), wobei der seitliche Steckabschnitt (107) des Isolierkörpers (105) parallel zur Drehachse der Hutmutter (103) angeordnet ist.

2. Mantelklemme (100) nach Anspruch 1, wobei der seitliche Steckabschnitt (107) des Isolierkörpers (105) in der Aufnahme (109) in Aufnahmerichtung verschiebbar ist.

3. Mantelklemme (100) nach einem der vorangehenden Ansprüche, wobei der seitliche Steckabschnitt (107) mittels eines Filmscharniers (113) an dem Isolierkörper (105) befestigt ist.

4. Mantelklemme (100) nach einem der vorangehenden Ansprüche, wobei der Steckabschnitt (107) des Isolierkörpers (105) drehbar in der Aufnahme (109) gelagert ist.

5. Mantelklemme (100) nach einem der vorangehenden Ansprüche, wobei sich die Aufnahme (109) über eine gesamte Breite der Sockelplatte (111) erstreckt.

6. Mantelklemme (100) nach einem der vorangehenden Ansprüche, wobei der Isolierkörper (105) eine Öffnung (127) mit einem umlaufenden Kragen zum Drehen der Hutmutter (103) mittels eines Werkzeugs umfasst.

7. Mantelklemme (100) nach einem der vorangehenden Ansprüche, wobei die Hutmutter (103) gewindelos in dem Isolierkörper (105) gelagert ist.

8. Mantelklemme (100) nach einem der vorangehenden Ansprüche, wobei die Mantelklemme (100) ein Rastmittel zum unverlierbaren Befestigen des Isolierkörpers (105) an der Sockelplatte (111) beim Einschieben des seitlichen Steckabschnitts (107) in die Aufnahme (109) umfasst.

9. Mantelklemme (100) nach einem der vorangehenden Ansprüche, wobei die Aufnahme (109) eine zylindrische Form aufweist.

10. Mantelklemme (100) nach einem der Ansprüche 1 bis 8, wobei die Aufnahme (109) im Querschnitt rechteckig ist.

11. Mantelklemme (100) nach einem der vorangehenden Ansprüche, wobei der Isolierkörper (105) ein Druckstück (115) zum Drücken auf das Kabel in dem Gewindebolzen (101) umfasst.

12. Mantelklemme (100) nach Anspruch 11, wobei das Druckstück (115) ein Sägezahnprofil zum Befestigen des Druckstücks (115) in einer Druckstückaufnahme (119) des Isolierkörpers (105) umfasst.

13. Mantelklemme (100) nach Anspruch 11 oder 12, wobei der Isolierkörper (105) zwei Druckstückaufnahmen (119) umfasst, die diametral gegenüberliegen.

14. Mantelklemme (100) nach einem der vorangehenden Ansprüche, wobei der Isolierkörper (105) ein aufrastbares Schild (117) zum Anbringen einer Beschriftung umfasst.

## Claims

1. Mantle terminal (100) for establishing conductive contact, which mantle terminal comprises a u-shaped threaded bolt (101) for inserting a cable and a cap nut (103) for screwing onto the threaded bolt (101), comprising: an insulating body (105), in which the cap nut (103) is rotatably mounted, and a base plate; **characterized in that** the insulating body (105) comprises a lateral plug-in section (107); and the base plate (111), on which the threaded bolt (101) is fastened, having a lateral receptacle (109) for captively receiving the lateral plug-in section (107) of the insulating body (105), wherein the lateral plug-in section (107) of the insulating body (105) is arranged parallel in relation to the rotation axis of the cap nut (103).

2. Mantle terminal (100) according to Claim 1, wherein the lateral plug-in section (107) of the insulating body (105) can be moved in the receiving direction in the receptacle (109).

3. Mantle terminal (100) according to either of the preceding claims, wherein the lateral plug-in section (107) is fastened to the insulating body (105) by means of a film hinge (113).

4. Mantle terminal (100) according to one of the preceding claims, wherein the plug-in section (107) of the insulating body (105) is rotatably mounted in the receptacle (109).

5. Mantle terminal (100) according to one of the preceding claims, wherein the receptacle (109) extends over an entire width of the base plate (111).

6. Mantle terminal (100) according to one of the preceding claims, wherein the insulating body (105) comprises an opening (127) with an encircling collar for rotation of the cap nut (103) by means of a tool.

7. Mantle terminal (100) according to one of the preceding claims, wherein the cap nut (103) is mounted in the insulating body (105) without a thread.

8. Mantle terminal (100) according to one of the preceding claims, wherein the mantle terminal (100) comprises a latching means for captively fastening the insulating body (105) to the base plate (111) when the lateral plug-in section (107) is inserted into the receptacle (109).

9. Mantle terminal (100) according to one of the preceding claims, wherein the receptacle (109) has a cylindrical shape.

10. Mantle terminal (100) according to one of Claims 1 to 8, wherein the receptacle (109) is of rectangular cross section.

11. Mantle terminal (100) according to one of the preceding claims, wherein the insulating body (105) comprises a pressure piece (115) for pressing onto the cable in the threaded bolt (101).

12. Mantle terminal (100) according to Claim 11, wherein the pressure piece (115) comprises a sawtooth profile for fastening the pressure piece (115) in a pressure piece receptacle (119) of the insulating body (105).

13. Mantle terminal (100) according to Claim 11 or 12, wherein the insulating body (105) comprises two pressure piece receptacles (119) which are situated diametrically opposite one another.

14. Mantle terminal (100) according to one of the preceding claims, wherein the insulating body (105) comprises a plate (117), which can be latched on, for attaching a label.

## Revendications

1. Borne à chemise (100) destinée à établir un contact conducteur, laquelle comporte un goujon fileté (101) en forme de U destiné à l'insertion d'un câble et un écrou borgne (103) destiné à être vissé sur le goujon fileté (101), comprenant :
un corps isolant (105) dans lequel l'écrou borgne (103) est monté à rotation et une plaque d'embase ;
**caractérisée en ce que** le corps isolant (105) comporte une portion d'enfichage latérale (107) ; et
la plaque d'embase (111) sur laquelle est fixé le goujon fileté (101), avec un logement latéral (109) destiné à accueillir de manière imperdable la portion d'enfichage latérale (107) du corps isolant (105), la portion d'enfichage latérale (107) du corps isolant (105) étant disposée parallèlement à l'axe de rotation de l'écrou borgne (103).

2. Borne à chemise (100) selon la revendication 1, la portion d'enfichage latérale (107) du corps isolant (105) pouvant être coulissée dans le logement (109) dans le sens de l'accueil.

3. Borne à chemise (100) selon l'une des revendications précédentes, la portion d'enfichage latérale (107) étant fixée au corps isolant (105) au moyen d'une charnière à film (113).

4. Borne à chemise (100) selon l'une des revendications précédentes, la portion d'enfichage (107) du corps isolant (105) étant montée à rotation dans le logement (109).

5. Borne à chemise (100) selon l'une des revendications précédentes, le logement (109) s'étendant sur une largeur totale de la plaque d'embase (111).

6. Borne à chemise (100) selon l'une des revendications précédentes, le corps isolant (105) comportant une ouverture (127) pourvue d'une collerette circonférentielle servant à faire tourner l'écrou borgne (103) au moyen d'un outil.

7. Borne à chemise (100) selon l'une des revendications précédentes, l'écrou borgne (103) étant monté sans filetage dans le corps isolant (105).

8. Borne à chemise (100) selon l'une des revendications précédentes, la borne à chemise (100) comportant un moyen d'encliquetage destiné à la fixation imperdable du corps isolant (105) à la plaque d'embase (111) lors de l'insertion de la portion d'enfichage latérale (107) dans le logement (109).

9. Borne à chemise (100) selon l'une des revendications précédentes, le logement (109) présentant une forme cylindrique.

10. Borne à chemise (100) selon l'une des revendications 1 à 8, le logement (109) ayant une section transversale rectangulaire.

11. Borne à chemise (100) selon l'une des revendications précédentes, le corps isolant (105) comportant une pièce de pression (115) destinée à exercer une pression sur le câble dans le goujon fileté (101).

12. Borne à chemise (100) selon la revendication 11, la pièce de pression (115) comportant un profilé en dents de scie destiné à la fixation de la pièce de pression (115) dans un logement de pièce de pression (119) du corps isolant (105).

13. Borne à chemise (100) selon la revendication 11 ou 12, le corps isolant (105) comportant deux logements de pièce de pression (119) qui sont diamétralement opposés.

14. Borne à chemise (100) selon l'une des revendications précédentes, le corps isolant (105) comportant une plaquette encliquetable (117) servant à apposer un marquage.
